# EUROPÄISCHE PATENTSCHRIFT

(11) **EP 1 972 772 B1**
(45) Veröffentlichungstag und Bekanntmachung des Hinweises auf die Patenterteilung: **27.12.2017**
(21) Anmeldenummer: 08002503.4
(22) Anmeldetag: 12.02.2008
(51) Int. Cl.: F02F 1/40

(54) **Zylinderkopf für eine flüssigkeitsgekühlte Brennkraftmaschine**
Cylinder head for a fluid-cooled combustion engine
Culasse pour un moteur à combustion interne refroidi par liquide

(30) Priorität: 19.03.2007 DE 102007012907
(43) Veröffentlichungstag der Anmeldung: 24.09.2008
(73) Patentinhaber: Bayerische Motoren Werke Aktiengesellschaft, 80809 München (DE)
(72) Erfinder: Kreil, Frank, 85652 Pliening (DE); Ruetten, Frank Dr., 80797 München (DE); Kock, Fabian Dr., 80803 München (DE); Hadaller, Joseph ., 84098 Hohenthann (DE)

(56) Entgegenhaltungen:
- WO-A2-2005/042955
- DE-A1-102006 036 422
- GB-A- 2 175 046
- JP-A- S63 259 143

## Beschreibung

Die Erfindung betrifft einen Zylinderkopf für eine flüssigkeitsgekühlte Brennkraftmaschine mit den Merkmalen aus dem Oberbegriff des Patentanspruchs 1.

Beispielsweise aus der britischen Patentanmeldung GB 2 175 046 A ist ein flüssigkeitsgekühlter Zylinderkopf für eine Brennkraftmaschine bekannt. Um kleinere Gießkerne beim Gießen des Zylinderkopfes zu erhalten, ist vorgesehen, dass für jeden Brennraum ein eigener Kühlmittelmantel vorgesehen ist. Mit diesem wird zuerst das Brennraumdach und anschließend der mittig zwischen den vier Gaswechselventilen angeordnete Injektor oder die mittig angeordnete Zündeinrichtung gekühlt.

Weiter ist aus der internationalen Patentanmeldung WO 2005/042955 A2 eine flüssigkeitsgekühlte Brennkraftmaschine mit einem Zylinderkopf bekannt. Der Zylinderkopf weist zwei Einlass- und zwei Auslasskanalöffnungen je Zylinder auf, welche im Wesentlichen symmetrisch bezüglich zumindest einer Querebene des Zylinderkopfes angeordnet sind. An ein Brennraumdach grenzt ein erster Kühlraum an, an den wiederum ein zweiter Kühlraum teilweise angrenzt, wobei der erste und der zweite Kühlraum über zumindest eine Strömungsverbindung pro Zylinder miteinander strömungsverbunden sind.

Die Erfindung geht von der noch nicht veröffentlichten deutschen Patentanmeldung DE 10 2006 036 422 aus. In dieser ist ein flüssigkeitsgekühlter Zylinderkopf für eine Brennkraftmaschine beschrieben, mit einer ersten und einer zweiten, benachbart zueinander angeordneten, abschnittsweise ineinander übergehenden, von einem Kühlmittelkanal umgebenen Auslasskanalwandung für zwei Auslassgaswechselventile. Beabstandet von einem einlassseitigen, von den Auslasskanalwandungen gebildeter Zwickelbereich, ist ein zumindest teilweise von einem Kühlmittelkanal umgebener Dom angeordnet. Dieser Dom ist für ein weitgehend mittig zu dem von dem Zylinderkopf abgedeckten Brennraum anordenbares Brennkraftmaschinenbauteil, wie z. B. einer Zündeinrichtung und/oder einer Brennstoffeinspritzvorrichtung vorgesehen, wobei der Kühlmittelkanal eine erste, weitgehend mittig zwischen der ersten und der zweiten Auslasskanalwandung angeordnete Einströmöffnung und eine zweite und eine dritte von der ersten Einströmöffnung in der Zylinderkopflängsrichtung beabstandete Einströmöffnung in einer Zylinderkopftrennebene aufweist. Ausgehend von der ersten Einströmöffnung erstreckt sich der Kühlmittelkanal weitgehend über den Brennraum und zwischen der ersten und der zweiten Auslasskanalwandung in Richtung Dom. Ausgehend von der zweiten und der dritten Einströmöffnung erstreckt sich der Kühlmittelkanal weitgehend über den Brennraum und radial um die erste und die zweite Auslasskanalwandung in Richtung Dom und ausgehend von dem Dom in Richtung Einlassseite des Zylinderkopfes. Für eine bessere Kühlung des Domes ist in einem Zwickelbereich des Kühlmittelkanals eine erste, sich in Richtung des Doms erstreckende Strömungsleitrippe angeordnet.

Die gattungsgemäße Ausgestaltung des Kühlmittelkanals in einem Zylinderkopf einer Brennkraftmaschine weist hervorragende Kühleigenschaften für den Dombereich auf.

Aufgabe der vorliegenden Erfindung ist es, eine Maßnahme aufzuzeigen, durch die die Auslassseite des Zylinderkopfes noch gleichmäßiger und somit besser gekühlt werden kann.

Diese Aufgabe wird erfindungsgemäß durch die Merkmale im kennzeichnenden Teil des Patentanspruchs 1 gelöst.
Durch die verbesserte Kühlung am Gaswechselauslassventilsteg wird die Lebensdauer des erfindungsgemäß ausgestalteten Zylinderkopfes erhöht oder es können kostengünstigere Legierungen, wie z. B. AISi8 anstatt AISi7 bei gleicher Lebensdauer eingesetzt werden. Von der verbesserten Kühlung des Gaswechselauslassventilsteges profitiert auch die Zünd- und/oder Einspritzeinrichtung, so dass beispielsweise Glühzündungen vermieden, bzw. reduziert werden. Die Kühlmittelströmung wird durch entsprechende Formgebung nahe dem Brennraumdach in horizontale Richtung umgelenkt und in Richtung Steg zwischen Gaswechseleinlass- und Gaswechselauslassventil umgeleitet. Durch die somit erzielte höhere Strömungsgeschwindigkeit des Kühlmittels wird die Kühlung am Gaswechseleinlass- und Gaswechselauslassventilsteg, wo häufig thermomechanische Ermüdungsrisse auftreten, verbessert.

Mit der Ausgestaltung gemäß Patentanspruch 2 wird eine weitere kühlmittelführende Verbindung mit dem Kurbelgehäuse dargestellt, die die Entlüftungsbohrung für das Kurbelgehäuse in vorteilhafter Weise als Strömungskanal für eine weitere Kühlung der Stege zwischen den Gaswechseleinlass- und Gaswechselauslassventile nutzt.

Durch die Ausgestaltungen gemäß der Patentansprüche 3 und 4 werden die Gaswechselauslasskanäle sowie die Zünd- und/oder Brennstoffeinspritzvorrichtung besonders gut gekühlt.

Im Folgenden ist die Erfindung anhand eines besonders bevorzugten Ausführungsbeispieles in zwei Figuren sowie mit Hilfe eines einzigen Diagramms näher erläutet:
- Fig. 1: zeigt eine Aufsicht auf einen dreidimensional dargestellten Gusskern eines erfindungsgemäß ausgeformten Kühlmittelkanals;
- Fig. 2: zeigt eine Aufsicht auf den dreidimensional dargestellten Gusskern des erfindungsgemäß ausgeformten Kühlmittelkanals aus einer anderen Perspektive;
- Fig. 3: zeigt ein Diagramm von einer Temperaturverteilung von Gaswechselauslassventilstegen einer 6-Zylinder-Brennkraftmaschine.

Fig. 1 zeigt die Aufsicht auf einen Abschnitt eines dreidimensional dargestellten Gusskerns eines erfindungsgemäß ausgeformten Kühlmittelkanals 5. Der Kühlmittelkanal 5 ist für eine mehrzylindrige Reihenbrennkraftmaschine vorgesehen, wobei jedoch nur ein Abschnitt des Kühlmittelkanals 5 für ca. zweieinhalb Zylinder dargestellt ist. Der mehrzylindrige Zylinderkopf weist eine Längsachse LA auf, die mit einem Pfeil symbolisch dargestellt ist. Einerseits der Längsachse LA ist eine Einlassseite 3 und andererseits der Längsachse LA befindet sich eine Auslassseite 1 des Zylinderkopfes.

Jeder Zylinder weist in dem dargestellten Ausführungsbeispiel in der Einlassseite 3 zwei Gaswechseleinlasskanäle 4, 4' und in der Auslassseite 1 zwei Gaswechselauslasskanäle 2, 2 auf. Weiter weist der Kühlmittelkanal 5 für jeden Zylinder zwei Einströmöffnungen 6, 6' auf, durch die Kühlmittel beim Betrieb der Brennkraftmaschine aus einem nicht dargestellten Kurbelgehäuse in den Zylinderkopf gefördert wird. Die Strömungsrichtung des Kühlmittels ist schematisch mit Pfeilen dargestellt. Die Einströmöffnungen 6, 6' sind weitgehend unter den Gaswechselauslasskanälen 2, 2 angeordnet. Von den Einströmöffnungen 6, 6' strömt das Kühlmittel geodätisch nach oben in den Einströmquerschnitt des Kühlmittelkanals 5 und weiter weitgehend waagrecht zuerst weg von der Einlassseite 3 und weiter bogenförmig zurück in Richtung Auslassseite 1 um zu einem gemeinsamen Kühlmittelkanal zu verschmelzen und weiter in einen Stegbereich zwischen den Gaswechselauslasskanälen 2, 2' zu münden. Ausgehend von dem Stegbereich strömt das Kühlmittel in dem Kühlmittelkanal 5 geodätisch weiter nach oben und umspült die Gaswechselauslasskanäle 2, 2 sowie einen weitgehend zentrisch zu einem nicht dargestellten Zylinder angeordneten Bereich, in dem eine Zünd- und/oder eine Brennstoffeinspritzeinheit anordenbar ist. Ausgehend von diesem Bereich strömt das Kühlmittel weiter in Richtung Einlassseite 3 des Zylinderkopfes. Um den Bereich der Zünd- und/oder Brennstoffeinspritzvorrichtung besonders gut zu kühlen, weist der Kühlmittelkanal 5 beidseitig der Gaswechselauslasskanäle 2, 2' eine weitere Verbindung 7, 7 zum Kurbelgehäuse auf, die gleichzeitig als Entlüftungsbohrung für das Kurbelgehäuse dienen kann. Zwischen zwei Zylindern ist jeweils eine Kernstütze 8, 8' angeordnet zur Lagefixierung des Gusskerns beim Gießvorgang des Zylinderkopfes.

In dem vorliegenden Ausführungsbeispiel ist der Kühlmittelmantel 5 für eine 6-zylindrige Brennkraftmaschine vorgesehen. Jedoch kann auch jede andere Brennkraftmaschine mit beliebig vielen Zylindern mit dem erfindungsgemäß ausgeformten Kühlmittelkanal 5 ausgestattet werden.

In Fig. 2, in der für gleiche Bauelemente die gleichen Bezugsziffern gelten wie in Fig. 1, ist ebenfalls eine Aufsicht auf den dreidimensional dargstellten Gusskern des Kühlmittelkanals 5 dargestellt, jedoch mit verbesserter Sicht auf die Einströmöffnungen 6, 6'. Die Strömungsrichtung des Kühlmittels ist wiederum mit Pfeilen schematisch dargestellt. Aus Fig. 2 ist erkennbar, wie das Kühlmittel, welches durch die Einströmöffnungen 6, 6' in den Zylinderkopf eintritt, "M-förmig" zuerst von der Einlassseite 3 des Zylinderkopfes weg und anschließend wieder zur Einlassseite 3 hin strömt. Mittig, im Stegbereich zwischen Gaswechselauslasskanälen 2, 2 ist der Kühlmittelkanal 5 wieder zu einem einzigen Kühlmittelkanal 5 zusammengeführt. Nach dieser Kanalzusammenführung wird das Kühlmittel anschließend geodätisch nach oben gefördert wird, wo es die Gaswechselauslasskanäle 2, 2' und den Bereich der Zünd- und/oder Brennstoffeinspritzvorrichtung umspült.

Fig. 3 zeigt in einem Diagramm eine Temperaturverteilung von Gaswechselauslassventilstegtemperaturen für eine 6-zylindrige Brennkraftmaschine. Die Temperaturen entstammen einer durch Messungen validierten Simulation. Über die Y-Achse ist die Gaswechselauslassventilstegtemperatur in Grad Celsius aufgetragen, über die X-Achse sind sechs einzelne Messstellen im Zylinderkopf dargestellt.

Zwei Graphen 9 und 10 zeigen den Temperaturverlauf über die Länge des Zylinderkopfes, für aus dem Stand der Technik bekannte Kühlungskonzepte. Ein dritter Graph 11 zeigt demgegenüber den Temperaturverlauf für einen Zylinderkopf mit einem erfindungsgemäß ausgeformten Kühlmittelkanal 5. Klar erkennbar ist, dass der Temperaturunterschied vom ersten zum sechsten Zylinder mit der erfindungsgemäßen Ausformung des Kühlmittelkanals 5 nur ca. 10°C beträgt, während die Temperaturdifferenz für die konventionellen Kühlungskonzepte, Graph 9 und 10, bis zu 25°C beträgt.

Zusammengefasst kann gesagt werden: Der erfindungsgemäße Vorschlag eliminiert die oben erwähnten Nachteile ohne den Druckverlust im Kühlsystem nachhaltig zu beeinflussen.

Erreicht wird eine zielgerechte Anströmung der kritischen Zonen im Zylinderkopf und somit die Kühlung des auslassseitigen Gaswechselauslassventilsteges sowie eine horizontale, direkte Anströmung des Brennraumdaches durch folgende Merkmale:
Der Kühlmittelübertritt vom Kurbelgehäuse zum Zylinderkopf erfolgt je Zylinder zweimal auf der Auslassseite 1, jeweils über vorzugsweise nierenförmige Querschnitte in der Brennraumplatte des Zylinderkopfes. Die nierenförmigen Einströmöffnungen 6, 6' sind durch eine Kühlmittelmantelunterbrechung jeweils zweigeteilt, wobei die beiden äußeren "Füße" des Kühlmittelübertrittes durch eine nicht dargestellte Zylinderkopfdichtung abgedeckt werden, damit das Kühlmittel nicht hauptsächlich in die äußeren Bereiche des Zylinders strömt. Die notwendige Stabilität des Kühlmittelmantelkerns für den Gießprozess wird dadurch erreicht, dass die Kühlmittelübertritte unterhalb der Zylinderkopfdichtfläche durch eine nicht dargestellte Kernleiste miteinander verbunden werden. Das Kühlmittel tritt durch die mittleren Querschnitte ein und wird unmittelbar in Richtung eines Abgasflansches und mit etwa 5° bis 40° in Richtung Zylindermitte umgelenkt. Beide Kühlmittelteilströme vereinigen sich dann in der Zylindermitte mittels einer steifigkeitsförderlichen Leitrippe zu einem Kanal, der nun direkt auf den Gaswechselauslassventilsteg zielt. In der Draufsicht betrachtet hat diese Kühlmittelführung die Form eines "M', weshalb vom sog. "M-Port' gesprochen wird.

Zwar erhöht die zusätzliche Umlenkung der Kühlmittelströmung im "M-Port' den Druckverlust im Kühlsystem. Dies wird aber weitgehend dadurch kompensiert, dass bei einem Kühlmittelkanal 5 mit "M-Port' auf eine Abstimmung der Zylinderkopfdichtung zur gleichmäßigen Kühlmittelverteilung über alle Zylinder weitgehend verzichtet werden kann.

Durch die zusätzliche Verbindung 7, 7 des Kühlmittelkanals 5 mit dem Kühlmittelkanal im Kurbelgehäuse wird eine sog. Kurbelgehäusezwickelentlüftung erzielt. Die Kühlmittelströmung durch die Entlüftungsbohrung wird im Kühlmittelkanal 5 durch entsprechende Formgebung nahe dem Brennraumdach in horizontale Richtung umgelenkt und in Richtung einem Steg zwischen Gaswechseleinlass- und Gaswechselauslassventil umgeleitet. Durch die hierdurch erzeugte höhere Strömungsgeschwindigkeit des Kühlmittels wird die Kühlung am Gaswechseleinlass- und Gaswechselauslassventilsteg, wo häufig thermomechanische Ermüdungsrisse auftreten, verbessert.

Durch die verbesserte Kühlung im Gaswechselauslass- sowie am Gaswechseleinlassventilsteg (durch die Strömungsumlenkung an der weiteren Verbindung 7, 7', der Kurbelgehäuseentlüftungsbohrung) erhöht sich die Lebensdauer, oder es können kostengünstigere Legierungen (z. B. AlSi8 anstelle von AISi7) bei gleicher Lebensdauer eingesetzt werden. Von der verbesserten Kühlung des Gaswechselauslassventilsteges profitiert auch die Zündeinrichtung, so dass Glühzündungen vermieden oder reduziert werden können.

Anhand von Fig. 3 wurde gezeigt, dass die Kühlung aufgrund der sauberen Kühlmittelanströmung so gut ist, dass auf eine Abstimmung der Zylinderkopfdichtung zur Gleichverteilung des Kühlmittels auf die Zylinder weitgehend verzichtet werden kann. Durch den"M-Port' erreicht man somit eine sehr große Unempfindlichkeit der Gaswechselauslassventilstegtemperaturen gegenüber der Gleichverteilung sowohl bei langen Zylinderköpfen, wie z. B. bei einem Reihen-6-Zylinder-Zylinderkopf als auch gegenüber der Einspeisestelle des Kühlmittels im Kurbelgehäuse, das konstruktive Freiheiten ermöglicht. Als positiver Nebeneffekt wird durch den "M-Port' auch die Unterseite des Gaswechselauslasskanals 2, 2' gekühlt, wodurch die thermischen Verzüge des gesamten Zylinderkopfes reduziert werden.

### Bezugszeichenliste:

- 1.: Auslassseite
- 2, 2': Gaswechselauslasskanal
- 3.: Einlassseite
- 4, 4': Gaswechseleinlasskanal
- 5.: Kühlmittelkanal
- 6, 6': Einströmöffnung
- 7, 7: Verbindung
- 8, 8': Kernstütze
- 9.: erste Kühlungsvariante
- 10.: zweite Kühlungsvariante
- 11.: erfindungsgemäße Kühlungsvariante

## Patentansprüche

1. Zylinderkopf für eine flüssigkeitsgekühlte Brennkraftmaschine, mit zwei in einer Auslassseite (1) des Zylinderkopfes angeordneten Gaswechselauslasskanälen (2, 2') und zwei in einer Einlassseite (3) des Zylinderkopfes angeordneten Gaswechseleinlasskanälen (4, 4'), die jeweils längs einer Zylinderkopflängsachse (LA) angeordnet sind und einer zwischen den Gaswechselkanälen (2, 2', 4, 4') anordenbaren Zünd- und/oder Brennstoffeinspritzvorrichtung, wobei ein Kühlmittelkanal (5) im Zylinderkopf zwei auslassseitige, zu einem geodätisch unter dem Zylinderkopf angeordneten Kurbelgehäuse hin offene Kühlmittel-Einströmöffnungen (6, 6') aufweist, die jeweils weitgehend geodätisch unter einem Gaswechselauslasskanal (2, 2') angeordnet sind, wobei sich der Kühlmittelkanal (5) zwischen den Gaswechselauslasskanälen (2, 2') in Richtung der Zünd- und/oder Brennstoffeinspritzvorrichtung und geodätisch nach oben erstreckt,
**dadurch gekennzeichnet, dass** sich der Kühlmittelkanal (5) ausgehend von den Einströmöffnungen (6, 6') beidseitig bis zu einer Kanalhöhe und anschließend bogenförmig, zuerst von der Einlassseite (3) weg und anschließend zur Einlassseite (3) hin und anschließend in den Kühlmittelkanal (5) zwischen den Gaswechselauslasskanälen (2, 2') hinein erstreckt.

2. Zylinderkopf nach Patentanspruch 1,
**dadurch gekennzeichnet, dass** der Kühlmittelkanal (5) in Zylinderkopflängsrichtung neben zumindest einem Gaswechselauslasskanal (2, 2') zumindest eine weitere Kühlmittel führende Verbindung (7, 7) mit einem Kühlmittelkanal im Kurbelgehäuse aufweist und dass geodätisch oberhalb der Verbindung (7, 7) der Kühlmittelkanal in Richtung eines Steges zwischen einem Gaswechseleinlass- und einem Gaswechselauslassventiles weist.

3. Zylinderkopf nach Patentanspruch 1 oder 2,
**dadurch gekennzeichnet, dass** der Kühlmittelkanal (5) die Gaswechselauslasskanäle (2, 2') geodätisch oberhalb seines M-förmigen Einströmbereiches umschließt.

4. Zylinderkopf nach einem der Patentansprüche 1 bis 3,
**dadurch gekennzeichnet, dass** der Kühlmittelkanal (5) die Zünd- und/oder Brennstoffeinspritzvorrichtung umschließt.

## Claims

1. A cylinder head for a liquid-cooled internal combustion engine, with two gas-exchange outlet ducts (2, 2') arranged in an outlet side (1) of the cylinder head and two gas-exchange inlet ducts (4, 4') arranged in an inlet side (3) of the cylinder head, which are each arranged along a longitudinal cylinder head axis (LA), and with an ignition and/or fuel-injection device which can be arranged between the gas-exchange ducts (2, 2', 4, 4'), wherein a coolant duct (5) in the cylinder head has two outlet-side coolant inflow openings (6, 6') which are open towards a crankcase arranged geodetically below the cylinder head, which openings are each arranged largely geodetically below a gas-exchange outlet duct (2, 2'), wherein the coolant duct (5) between the gas-exchange outlet ducts (2, 2') extends in the direction of the ignition and/or fuel-injection device and geodetically upwards,
**characterised in that** the coolant duct (5) extends starting from the inflow openings (6, 6') on both sides up to a duct height and then in an arc-shape, first away from the inlet side (3) and then towards the inlet side (3) and then into the coolant duct (5) between the gas-exchange outlet ducts (2, 2').

2. A cylinder head according to Claim 1,
**characterised in that** the coolant duct (5) in the longitudinal direction of the cylinder head next to at least one gas-exchange outlet duct (2, 2) has at least one further coolant-carrying connection (7, 7') with a coolant duct in the crankcase, and **in that** geodetically above the connection (7, 7') the coolant duct points in the direction of an area between a gas-exchange inlet duct and a gas-exchange outlet duct.

3. A cylinder head according to Claim 1 or Claim 2,
**characterised in that** the coolant duct (5) surrounds the gas-exchange outlet ducts (2, 2) geodetically above its M-shaped inflow region.

4. A cylinder head according to one of Claims 1 to 3,
**characterised in that** the coolant duct (5) surrounds the ignition and/or fuel-injection device.

## Revendications

1. Culasse destinée à un moteur à combustion interne refroidi par liquide comprenant deux canaux d'échappement d'échange de gaz (2, 2') situés côté échappement (1) de la culasse et de canaux d'admission d'échange de gaz (4, 4') situés côté admission (3) de la culasse, qui sont respectivement montés le long de l'axe longitudinal (LA) de la culasse, ainsi qu'un dispositif d'allumage et/ou d'injection de carburant pouvant être monté entre les canaux d'échange de gaz (2, 2', 4, 4'), un canal de liquide de refroidissement (5) situé dans la culasse comprenant deux ouvertures d'admission du liquide de refroidissement (6, 6') ouvertes côté échappement vers un boîtier moteur monté sous la culasse, de façon géodésique qui sont respectivement montés de façon essentiellement géodésique au-dessous d'un canal d'échappement d'échange de gaz (2, 2'), le canal de liquide de refroidissement (5) s'étendant entre les canaux d'échappement d'échange de gaz (2, 2') en direction du dispositif d'allumage et/ou d'injection de carburant, et de façon géodésique vers le haut,
**caractérisée en ce que**
le canal de liquide de refroidissement (5) s'étend, à partir des ouvertures d'admission (6, 6'), de part et d'autre, jusqu'à une hauteur de canal, puis, en forme d'arc, tout d'abord en s'éloignant du côté admission (3) puis vers le côté admission (3) et ensuite en se raccordant en un canal de liquide de refroidissement (5) entre les canaux d'échappement d'échange de gaz (2, 2').

2. Culasse conforme à la revendication 1,
**caractérisée en ce que**
le canal de liquide de refroidissement (5) comporte, dans la direction longitudinale de la culasse, à côté d'au moins un canal d'échappement d'échange de gaz (2, 2') au moins un autre raccord de circulation du liquide de refroidissement (7, 7') avec un canal de liquide de refroidissement situé dans le carter moteur, et, de façon géodésique au-dessus du raccord (7, 7), le canal de liquide de refroidissement s'oriente, en direction d'une barrette, entre une soupape d'admission d'échange de gaz et une soupape d'échappement d'échange de gaz.

3. Culasse conforme à la revendication 1 ou 2,
**caractérisée en ce que**
le canal de liquide de refroidissement (5) entoure les canaux d'échappement d'échange de gaz (2, 2') de façon géodésique au-dessus de sa zone d'admission en forme de M.

4. Culasse conforme à l'une des revendications 1 à 3,
**caractérisée en ce que**
le canal de liquide de refroidissement (5) entoure le dispositif d'allumage et/ou d'injection de carburant.
